# EUROPÄISCHE PATENTSCHRIFT

(11) **EP 1 227 990 B1**
(45) Veröffentlichungstag und Bekanntmachung des Hinweises auf die Patenterteilung: **13.12.2006**
(21) Anmeldenummer: 00987044.5
(22) Anmeldetag: 27.10.2000
(51) Int. Cl.: B65D 51/16, B65D 41/04

(54) **BECHERFÖRMIGER SCHRAUBVERSCHLUSS**
CUP-SHAPED SCREW CAP
BOUCHON FILETE SOUS FORME DE GOBELET

(30) Priorität: 29.10.1999 DE 19952214
(43) Veröffentlichungstag der Anmeldung: 07.08.2002
(73) Patentinhaber: Henzi-Breuer, Bianca, 6934 Bioggio (CH); Spaar-Breuer, Jeannette, 4233 Meltingen (CH)
(72) Erfinder: BREUER, Hans-Werner, verstorben (CH)
(74) Vertreter: Ebert, Jutta
(86) Internationale Anmeldenummer: PCT/DE2000/003823
(87) Internationale Veröffentlichungsnummer: WO 2001/032525

(56) Entgegenhaltungen:
- FR-A- 1 239 896
- GB-A- 969 322
- GB-A- 2 013 635
- US-A- 1 694 851
- US-A- 3 997 077
- US-A- 4 206 852
- US-A- 5 458 252

## Beschreibung

Die Erfindung bezieht sich auf einen becherförmigen Schraubverschluss aus Kunststoff mit einer im wesentlichen zylindrischen, ein Innengewinde aufweisenden Seitenwand, einer Bodenplatte, die unterteilt ist in einen tellerförmigen Mittelteil und einen diesen unter Belassung eines Spaltes umgebenden, ringförmigen Teil, welcher an seinem Außenumfang übergeht in die Seitenwand und an dessen Innenkante ein nach innen ragender Dichtring mit Dichtwulst angeformt ist, der beim Verschließen einer Behälteröffnung an deren Innenwand dichtend zur Anlage kommt, wobei der Bereich des Dichtrings am Übergang zum ringförmigen Teil der Bodenplatte verdünnt ist und unter Belassung des Spaltes eine Verbindung zwischen dem Dichtring und einem vom Umfang des tellerförmigen Mittelteils herabgezogenen Rand besteht.

Bei solchen Schraubverschlüssen besteht die Forderung, daß sie einerseits einen Behälter dicht verschließen sollen, daß aber andererseits bei einem sich in dem Behälter bildenden Überdruck, etwa durch Wärmeausdehnung des Behälterinhalts oder wegen eines Gas bildenden Behälterinhalts, sie einen Druckausgleich ermöglichen, sobald dieser Überdruck einen bestimmten Wert übersteigt, damit ein Bersten des Behälters vermieden wird. D.h. bei einem bestimmten Überdruck soll der Verschluß vorübergehend undicht werden; hat sich der Überdruck ausreichend abgebaut, soll er wieder dicht schließen.

Die meisten bekannten Schraubverschlüsse weisen eine durchgehende Bodenplatte auf, die unmittelbar übergeht in die zylindrische Seitenwand.

Beim Schraubverschluß nach dem deutschen Gebrauchsmuster 2 013 635 kommt der Dichtwulst des Dichtrings unmittelbar hinter der inneren Mündungskante der Behälteröffnung an deren Innenwandung zur Anlage. Wenn die Bodenplatte des Schraubverschlusses durch einen Überdruck im Behälter nach außen gewölbt wird, so hat dies auch eine axiale Bewegung des Dichtrings zur Folge, so dass bei einem bestimmten Überdruck der Dichtwulst über die Mündungskante gleitet und einen Spalt freigibt, durch den der Überdruck entweichen kann, wonach sich die Wölbung der Bodenplatte zurückbildet und der Dichtwulst sich wieder dichtend an die Innenwand der Behälteröffnung anlegen soll. In der Praxis hat sich gezeigt, dass die Fertigungsgenauigkeit der inneren Mündungskanten bei Behältern unzureichend ist, um eine definierte Anlage für den Dichtwulst zu bieten und mit diesem zusammen als Überdruckventil funktionieren und zuverlässig öffnen und schließen zu können, zumal die Mündungskanten, besonders bei wiederverwendbaren Glasflaschen, häufig leichte Beschädigungen aufweisen. Außerdem findet durch die wiederholte axiale Bewegung des Dichtwulstes an der Innenwand der Behälteröffnung beim Öffnen und Schließen des Überdruckventils ein Abrieb an dem Dichtwulst statt, der eine dauerhafte Undichtigkeit des Schraubverschlusses nach sich zieht.

Ein weiterer Nachteil dieses Schraubverschlusses ergibt sich daraus, dass die bis in den Übergangsbereich der Bodenplatte zur Seitenwand reichende axiale Bewegungskomponente bei der Auswölbung der Bodenplatte auch eine axiale Dehnung der zylindrischen Seitenwand zur Folge hat; in diese Dehnung geht eine Vorspannung ein, die abhängig ist von dem Drehmoment, mit der zuvor der Schraubverschluss aufgeschraubt worden ist. Dies hat zur Folge, dass der Öffnungsdruck, bei dem eine Druckentlastung stattfinden soll, nicht genau definierbar sondern in hohem Maße zufällig ist.

Durch die GB-PS 958 417 ist ein ähnlicher Schraubverschluss bekannt, der von der Bodenplatte nach innen abragende Vorsprünge aufweist, die als Anschläge dienen und beim Aufschrauben des Verschlusses auf eine entsprechende Behälteröffnung an deren Stirnfläche zur Anlage kommen. Dadurch wird die Dehnung der äußeren, das Innengewinde aufweisenden Seitenwand des Schraubverschlusses nicht dafür genutzt, der Bodenplatte eine axiale Beweglichkeit zu verleihen. Da die Elastizität dieser axialen Beweglichkeit maßgebend ist für den Öffnungsdruck, für diese Nachgiebigkeit aber nur der Bereich zwischen dem zylindrischen Dichtring und der Außenkante der Stirnfläche der Behälteröffnung zur Verfügung steht, muß die Bodenplatte sehr dünn sein, um eine ausreichende elastische Nachgiebigkeit zu erreichen. Dies ist nachteilig, zumal sich dabei Herstellungstoleranzen in besonderem Maße auswirken.

Bei einem weiteren bekannten Schraubverschluss dieser Art ist die durchgehende Bodenplatte im Bereich zwischen dem zylindrischen Dichtring und den als Anschläge an der Stirnfläche der Behälteröffnung dienenden Fortsätzen mit einer ringförmig umlaufenden Innennut versehen, so dass die Bodenplatte hier eine etwas geringere Dicke aufweist oder geschwächt ist. Wenn sich die Bodenplatte innerhalb des Dichtrings infolge von Überdruck im Behälter nach außen wölbt, so erlaubt die erwähnte Schwächungsnut, dass der Dichtring eine kleine Schwenkbewegung einwärts macht, wobei die Schwächungsnut quasi als Drehgelenk wirkt. Dabei hebt sich der Dichtwulst des Dichtrings bei entsprechend hohem Druck radial von der Innenwand der Behälteröffnung ab und gibt einen Spalt frei, durch den sich der Überdruck abbauen kann.

Nachteilig bei diesem Schraubverschluss ist, dass bei relativ hohen Drücken zunächst eine axiale Verschiebung der Dichtung gegenüber der Behälterwand erfolgt und über die Verformung bzw. Durchbiegung der Bodenplatte der Dichtring außer Funktion gesetzt wird. Bei diesem Vorgang wird die Bodenplatte dermaßen verformt, dass ihre Elastizität überbeansprucht werden kann und ein großer Teil ihrer Rückstellfähigkeit verloren geht. Außerdem ist dieses System sehr von engen Toleranzen abhängig und läßt kaum Schwankungen beim jeweiligen Materialeinsatz bei der Produktion zu. Es hat sich auch als fertigungstechnisch schwierig erwiesen, die radiale Druckentlastung zwischen dem Dichtwulst und der Innenwand der Behälteröffnung unter allen Umständen sicherzustellen. Die von der Bodenplatte abragenden Fortsätze, die an der Stirnfläche der Behälteröffnung zur Auflage kommen sollen, verkomplizieren und verteuern die Spritzform und das Herstellungsverfahren und damit auch den Schraubverschluss als Endprodukt.

Durch die US-PS 4,206,852 ist ein Schraubverschluss der eingangs genannten Art bekannt, mit dem aber die Forderung nach einem Druckausgleich bei einem bestimmten Überdruck im Behälter nicht erreicht wird. Im Gegenteil soll ein Kunststoff-Verschluss in der Weise sicherer gemacht werden, dass er bei ansteigendem Druck im Innern eines damit verschlossenen Behälters seine Dichtwirkung gerade nicht verliert und ein Lecken des Behälterinhalts vermieden wird, indem die Dicht-wirkung, d.h. der Druck mit dem die Dichtung des Verschlusses an die Behältermündung gepresst wird, entsprechend erhöht wird. Dies soll erreicht werden, indem vom Mittelteil und von dem diesen umgebenden, ringförmigen Teil nach innen ragende, durch den Spalt getrennte Seitenwände an ihren Enden verbunden sind durch eine ringförmige Wand, deren Dicke etwa gleich der dicke diese Seitenwände oder eher noch stärker ist. Diese Wand soll bei steigendem Druck im Behälter die Wirkung einer Scheiben-feder haben, wodurch der an der einen Seitenwand angeformte Dichtwulst noch fester an die Innenwand der Behälteröffnung gepresst und die Dichtwirkung erhöht werden soll. Dabei erhöht sich aber gerade die Gefahr, dass infolge von Überdruck im Behälter dieser sich verformen oder gar bersten kann.

Die französischen Patentschrift Nr. 1.239.896 beschreibt nicht einen Schraubverschluss sondern einen Verschlussdeckel, der speziell für die Anwendung beim Sterilisiervorgang von Einmachgut ausgelegt ist. Er besteht aus einer verformbaren Membran und einem den wulstförmigen Rand eines Einmachglases untergreifenden Rand. Die Membran des Deckels kann sich zwischen zwei Extrempositionen verformen. Beim Sterilisieren soll bekanntermaßen im Einmachglas ein Unterdruck erzeugt werden, so dass der Deckel fest auf die Behälteröffnung gepresst wird. Das Einmachgut wird in den Glasbehälter gefüllt und dieser mit dem Deckel verschlossen, worauf eine Erhitzung auf eine bestimmte Temperatur für eine bestimmte Zeit, z.B. in einem Wasserbad, erfolgt. Dabei wölbt sich die Membran des Deckels nach außen, und Dampf kann aus dem Einmachgut entweichen, bei der anschließenden Abkühlung des Einmachgutes entsteht im Glasbehälter der beabsichtigte Unterdruck, durch den sich die Membran nach innen wölbt und der Deckel fest auf der Behälteröffnung gehalten wird. Für das oben beschriebene Problem stellt dieser Verschlussdeckel keine Lösung dar.

Aufgabe der Erfindung ist es, einen Schraubverschluss der eingangs genannten Art zu schaffen, der besonders in seinem Dichtungsbereich so konstruiert und gestaltet ist, dass er einerseits einen Behälter nach außen zuverlässig und dicht verschließen kann und andererseits bei auftretendem Überdruck im Behälter schnell und unmittelbar und definiert im Sinne einer Druckentlastung reagieren kann und, sobald der entstandene Überdruck abgebaut ist, den Behälter erneut zuverlässig und dicht verschließt.

Dies wird erfindungsgemäß durch die Merkmale des Anspruchs 1 erreicht. Bei einem Schraubverschluss der eingangs genannten Art ist der Spalt zwischen dem Dichtring und dem herabgezogenen Rand des Mittelteils durch einen dünnwandigen Steg überbrückt. Wenn sich im Behälter ein Überdruck aufbaut und dieser ein bestimmtes Maß erreicht, wölbt sich der Mittelteil des Verschlussbodens nach außen, und dabei wird der Dichtwulst nach den Hebelgesetzen von der Innenwand der Behälteröffnung abgehoben, so dass Gas oder Luft entweichen kann und er erhöhte Druck sich wieder abbaut, und dies geschieht in Schließposition des Schraubverschlusses. Infolgedessen legt sich der Dichtwulst wieder dichtend an die Innenwand der Behälteröffnung, sobald der Druck im Behälter wieder unter einen bestimmten Schwellenwert gesunken ist; der Behälter wird so automatisch erneut dicht verschlossen. Indem der Mittelteil gegenüber dem ihn umgebenden ringförmigen Teil abgesetzt ist und unter Wahrung des dünnwandigen Übergangsbereichs am Dichtring mit diesem verbunden ist, wird bei einer Beaufschlagung des Mittelteils durch Überdruck im Behälter eine leicht nach innen kippende Bewegung am Rand des Mittelteils ermöglicht, wobei der Dichtring mitgenommen und so der Dichtwulst von der Innenwand der Behälteröffnung abgehoben wird, so dass der Überdruck entweichen kann. Da der bei der Auswölbung des Mittelteils der Bodenplatte im Kraftlinienbereich liegende Dichtring bei der Durchbiegung direkt mitwirkt, wird die Dichtwirkung beschleunigt und sicher aufgehoben, bis ein Druckausgleich stattgefunden hat.

Begünstigt wird diese Wirkung, wenn sich der den Spalt überbrückende Steg auf einer Höhe zwischen der inneren Bodenfläche des ringförmigen Teils und dem freien Rand des Dichtrings und bevorzugt auf der Höhe des am Dichtring angeformten Dichtwulstes befindet.

Nach einer bevorzugten Ausführungsform der Erfindung reicht der herabgezogene Rand des Mittelteils der Bodenplatte bis auf die Höhe des Dichtwulstes des zylindrischen Dichtrings und ist hier an seiner Kante durch den Steg mit der Innenfläche des Dichtrings verbunden. So wird ein gutes und schnelles Ansprechen es Verschlusses bei Überdruck zu einer raschen Druckentlastung erreicht.

Der Steg kann zwischen dem Dichtring und dem herabgezogenen Rand des Mittelteils eine geschlossene Ringfläche bilden.

Der ringförmige Teil der Bodenplatte kann vorzugsweise als Auflageteil ausgebildet sein, der auf der Stirnfläche einer zu verschließenden Behälteröffnung definiert zur Auflage kommt.

Diese definierte Auflage des ringförmigen Teils der Bodenplatte auf der Stirnfläche der Behälteröffnung erlaubt es den Dichtpunkt des Dichtwulstes an der Innenwand der Behälteröffnung präzis zu bestimmen, so dass bei der Massenproduktion des Artikels die Streuwerte gering gehalten werden können und damit Ausschuss vermieden wird.

Nach einer anderen Ausführungsform der Erfindung ist die Bodenplatte durch eine konzentrische, ringförmige Nut, deren Tiefe der gesamten Stärke der Bodenplatte entspricht, in den ringförmigen, auf der Stirnfläche einer zu verschließenden Behälteröffnung zur Auflage kommenden Auflageteil und den Mittelteil unterteilt, und der nach innen ragende Dichtring ist ausgehend sowohl von der Innenkante des Auflageteils als auch von der gegenüberliegenden Kante des Mittelteils angeformt, und es besteht eine dünnwandige Verbindung sowohl zum Auflageteil als auch zum Mittelteil.

Der nach innen ragende Dichtring kann einen tropfenförmigen Querschnitt haben, um den Dichtwulst zu bilden.

Nach einer weiteren Ausführungsform der Erfindung ist die Bodenplatte durch eine Stufe in den ringförmigen, auf der Stirnfläche einer zu verschließenden Behälteröffnung zur Auflage kommenden Auflageteil und den teller- oder scheibenförmigen, gegenüber dem Auflageteil nach innen abgesetzten Mittelteil unterteilt. Die Höhe der Stufe entspricht mindestens der Dicke des Auflageteils und der Mittelteil geht unmittelbar über in den dünnwandigen Bereich des am Auflageteil angeformten Dichtrings.

Die Erfindung wird im folgenden anhand der anhängenden Zeichnungen beispielhaft genauer beschrieben:
- Fig. 1: zeigt einen Teilschnitt durch einen auf eine Behälteröffnung aufgeschraubten Schraubverschluss nach der Erfindung bei im Behälter herrschenden Normaldruck,
- Fig. 2: zeigt denselben Teilschnitt wie Fig. 1, jedoch bei einem im Behälter herrschenden Überdruck, der den Schraubverschluss im Sinne der Erfindung hat ansprechen lassen,
- Fig. 3: und4 zeigen weitere mögliche Ausführungsformen von erfindungsgemäßen Schraubverschlüssen, ohne dass damit Anspruch auf Vollständigkeit aller möglichen Varianten erhoben wird, weitere Abwandlungen und Ausgestaltungen sind vielmehr möglich, ohne von der Lehre der Erfindung abzuweichen.

In Fig. 1 ist zunächst die Wand 1 einer Behälteröffnung mit Außengewinde 2 als Teilschnitt dargestellt. Auf die Behälteröffnung aufgeschraubt ist ein Schraubverschluss 3, der eine im wesentlichen zylindrische Seitenwand 4 mit einem dem Außengewinde 2 der Behälteröffnung entsprechenden Innengewinde 5 aufweist. Die Bodenplatte 6 des Schraubverschlusses 3 ist unterteilt in einen ringförmigen Auflageteil 6', der an seinem äußeren Rand in bekannter Weise übergeht in die Seitenwand 4, und einen teller-oder scheibenförmigen Mittelteil 6". An den inneren Rand des Auflageteils 6' ist konzentrisch und parallel zur Seitenwand 4 verlaufend ein nach innen ragender, im wesentlichen zylindrischer Dichtring 7 angeformt. An der äußeren Umfangsfläche dieses Dichtrings 7 ist im Abstand zur Bodenfläche, wie an sich bekannt, einen radial abragender Dichtwulst 8 angeformt. Der Bereich 17 am Übergang des Dichtrings 7 in den ringförmigen Auflageteil 6' ist dünnwandig federnd ausgebildet. Der tellerförmige Mittelteil 6" der Bodenplatte 6 weist einen herabgezogenen Rand 9 auf, der vorzugsweise bis auf die Höhe des Dichtwulstes 8 des Dichtrings 7 reicht und hier durch einen ringförmigen Steg 10 mit der ihm gegenüberliegenden Innenfläche des Dichtrings 7 verbunden ist. Zwischen der radial innen gelegenen Fläche des Dichtrings 7 und der ihr gegenüberliegenden Umfangsfläche des herabgezogenen Randes 9, die beide vorzugsweise zueinander konzentrisch parallel verlaufen, besteht ein Spalt 11, der nur durch den Steg 10 überbrückt ist.

Der ringförmige Auflageteil 6' der Bodenplatte 6 und der daran angeformte Dichtring 7 mit seinem Dichtwulst 8 sind so bemessen, dass, wenn der Schraubverschluss 3 gemäß Fig. 1 auf eine entsprechende Behälteröffnung mit Außengewinde 2 aufgeschraubt ist, der Auflageteil 6' der Bodenplatte 6 zur Auflage auf der ringförmigen Stirnfläche 12 der Wand 1 der Behälteröffnung und der Dichtwulst 8 des Dichtrings 7 dichtend zur Anlage kommt an der Innenwand 13 der Behälteröffnung.

Wenn in dem dicht verschlossenen Behälter ein bestimmter Überdruck entsteht, so wölbt sich, wie in Fig. 2 dargestellt, der funktionelle Mittelteil 6" der Bodenplatte 6 nach außen, und der Spalt 11 zwischen dem Auflageteil 6' bzw. dem daran angeformten Dichtring 7 und dem Mittelteil 6" mit seinem angeformten Rand 9 sowie der dünnwandige, federnde Bereich 17 am Übergang des Dichtrings 7 in den ringförmigen Auflageteil 6' erlauben gemeinsam, dass durch diese Auswölbung, die auch als Doming bezeichnet wird, der Dichtwulst 8 des Dichtrings 7 von der Innenwand 13 der Behälteröffnung abgehoben wird und durch die entstehende Undichtigkeit der Überdruck entweichen kann. Durch die Auswölbung des Mittelteils 6" der Bodenplatte 6 macht der Rand 9 des Mittelteils 6" eine einwärts kippende Bewegung, wobei durch den Steg 10 der Dichtring 7 mitgenommen und der Dichtwulst 8 abgehoben wird. Die bei der Beaufschlagung durch einen im Behälter herrschenden Überdruck im Kraftlinienbereich liegende Dichtring 7 wirkt so bei der Auswölbung des Mittelteils 6' direkt mit, wodurch die Dichtwirkung beschleunigt aufgehoben wird. Sobald Druckausgleich erreicht ist, bildet sich die Wölbung des Mittelteils 6" zurück und auch der Dichtwulst 8 legt sich wieder federnd an die Innenwand 13 an.

Der beschriebene Schraubverschluss bietet noch den weiteren Vorteil, dass der Dichtpunkt des Dichtwulstes 8 an der Innenwand 13 der Behälteröffnung infolge der definierten Auflage des Auflageteils 6' auf der Stirnfläche 12 der Behälteröffnung durch den Abstand zur Bodenfläche "s" präzise bestimmt werden kann; dadurch können bei der Massenproduktion eines solchen Artikels die Streuwerte gering gehalten und Ausschuss vermieden werden.

Fig. 3 zeigt eine abgewandelte Ausführungsform eines erfindungsgemäßen Schraubverschlusses. Hier ist die Bodenplatte 6 des Schraubverschlusses durch eine nach außen offene, ringförmige Nut 14, deren Tiefe über die gesamte Stärke der Bodenplatte 6 reicht, unterteilt in den äußeren, ringförmigen Auflageteil 6' und den teller- oder scheibenförmigen Mittelteil 6", und der Dichtring 7 ist an der Innenfläche der Bodenplatte 6 und im Bereich der Nut 14 ausgehend sowohl von der Innenkante des Auflageteils 6' als auch von der gegenüberliegenden Kante des Mittelteils 6" angeformt. Auch hier weist der Dichtring 7 den an der Innenwand 13 der Behälteröffnung zur Anlage kommenden Dichtwulst 8 auf; dabei kann der Dichtring 7 in seinem Querschnitt tropfenförmig ausgebildet sein und so einerseits den Dichtwulst 8 bilden und andererseits eine dünnwandige Verbindung sowohl zum Auflageteil 6' und als auch zum Mittelteil 6" herstellen, die die einwärts gerichtete Bewegung des Dichtrings 7 bei der Auswölbung des Mittelteils 6" zulassen.

Bei der Ausführungsform nach Fig. 4 ist der Mittelteil 6" der Bodenplatte 6 gegenüber dem ringförmigen Auflageteil 6' durch eine Stufe 18 derart nach innen abgesetzt, dass das Mittelteil 6" unmittelbar übergeht in den dünnwandigen Bereich 17 des am Auflageteil 6' angeformten Dichtrings 7. Damit dieser für die erfindungsgemäße Funktion des Schraubverschlusses wichtige dünnwandige Bereich 17 erhalten bleibt, entspricht die Höhe der Stufe 18 mindestens der Dicke des Auflageteils 6'.

### Bezugszeichenliste:

- 1: Wand
- 2: Außengewinde
- 3: Schraubverschluss
- 4: Seitenwand
- 5: Innengewinde
- 6: Bodenplatte
- 6': Auflageteil
- 6": Mittelteil
- 7: Dichtring
- 7': freier Rand
- 8: Dichtwulst
- 9: herabgezogener Rand
- 10: Steg
- 11: Spalt
- 12: Stirnfläche
- 13: Innenwand
- 14: Nut
- 15: äußere Bodenfläche
- 16: Auflagefläche
- 17: dünnwandiger Bereich
- 18: Stufe

## Patentansprüche

1. Becherförmiger Schraubverschluss aus Kunststoff mit einer im wesentlichen zylindrischen, ein Innengewinde (5) aufweisenden Seitenwand (4) und einer Bodenplatte (6), die unterteilt ist in einen tellerförmigen Mittelteil (6") und einen diesen unter Belassung eines zur Aussenseite der Bodenplatte (6) hin offenen Spaltes (11) umgebenden, ringförmigen Teil (6'), welcher an seinem Außenumfang übergeht in die Seitenwand (4) und an dessen Innenkante ein nach innen ragender Dichtring (7) mit Dichtwulst (8) angeformt ist, der beim Verschließen einer Behälteröffnung an deren Innenwand (13) dichtend zur Anlage kommt, wobei der Bereich (17) des Dichtrings (7) am Übergang zum ringförmigen Teil (6') der Bodenplatte (6) verdünnt ist und unter Belassung des Spaltes (11) eine Verbindung zwischen dem Dichtring (7) und einem vom Umfang des tellerförmigen Mittelteils (6") herabgezogenen Rand (9) besteht,
**dadurch gekennzeichnet,**
**dass** der Spalt (11) zwischen dem Dichtring (7) und dem herabgezogenen Rand (9) des Mittelteils (6") durch einen dünnwandigen Steg (10) überbrückt ist.

2. Schraubverschluss nach Anspruch 1, **dadurch gekennzeichnet,**
**dass** sich der den Spalt (11) überbrückende Steg (10) auf einer Höhe zwischen der inneren Bodenfläche (16) des ringförmigen Teils (6') und dem freien Rand (7') des Dichtrings (7) befindet.

3. Schraubverschluss nach Anspruch 1, **dadurch gekennzeichnet,**
**dass** sich der den Spalt (11) überbrückende Steg (10) auf der Höhe des am Dichtring (7) angeformten Dichtwulstes (8) befindet.

4. Schraubverschluss nach Anspruch 1, **dadurch gekennzeichnet,**
**dass** der herabgezogene Rand (9) des Mittelteils (6") bis auf die Höhe des Dichtwulstes (8) reicht und hier durch den Steg (10) mit der ihm gegenüberliegenden Innenfläche des Dichtrings (7) verbunden ist.

5. Schraubverschluss nach Anspruch 1, **dadurch gekennzeichnet,**
**dass** der Steg (10) eine geschlossene Ringfläche bildet.

6. Schraubverschluss nach Anspruch 1, **dadurch gekennzeichnet,**
**dass** der ringförmige Teil (6') der Bodenplatte (6) als Auflageteil (6') ausgebildet ist, der auf der Stirnfläche (12) einer zu verschließenden Behälteröffnung definiert zur Auflage kommt.

7. Becherförmiger Schraubverschluss aus Kunststoff mit einer im wesentlichen zylindrischen, ein Innengewinde (5) aufweisenden Seitenwand (4) und einer Bodenplatte (6), die unterteilt ist in einen tellerförmigen Mittelteil (6") und einen diesen unter Belassung eines zur Aussenseite der Bodenplatte hin offenen Spaltes (14) umgebenden, ringförmigen Teil (6'), welcher an seinem Außenumfang übergeht in die Seitenwand (4) und an dessen Innenkante ein nach innen ragender Dichtring (7) mit Dichtwulst (8) angeformt ist, der beim Verschließen einer Behälteröffnung an deren Innenwand (13) dichtend zur Anlage kommt, wobei der Bereich (17) des Dichtrings (7) am Übergang zum ringförmigen Teil (6') der Bodenplatte (6) verdünnt ist und über den Spalt hinweg eine Verbindung zwischen dem Dichtring (7) und dem Mittelteil (6") besteht, **dadurch gekennzeichnet, dass** der Spalt eine konzentrische, ringförmige Nut (14) ist, deren Tiefe der gesamten Stärke der Bodenplatte (6) entspricht, dass der nach innen ragende Dichtring (7) ausgehend sowohl von der Innenkante des Auflageteils (6') als auch von der gegenüberliegenden Kante des Mittelteils (6") angeformt ist und eine dünnwandige Verbindung sowohl zum Auflageteil (6') als auch zum Mittelteil (6") besteht.

8. Schraubverschluss nach Anspruch 7, **dadurch gekennzeichnet, dass** der Dichtring (7) einen tropfenförmigen Querschnitt aufweist.

9. Becherförmiger Schraubverschluss aus Kunststoff mit einer im wesentlichen zylindrischen, ein Innengewinde (5) aufweisenden Seitenwand (4) und einer Bodenplatte (6), die unterteilt ist in einen tellerförmigen Mittelteil (6") und einen diesen umgebenden, ringförmigen Teil (6'), welcher an seinem Außenumfang übergeht in die Seitenwand (4) und an dessen Innenkante ein nach innen ragender Dichtring (7) mit Dichtwulst (8) angeformt ist, der beim Verschließen einer Behälteröffnung an deren Innenwand (13) dichtend zur Anlage kommt, wobei der Bereich (17) des Dichtrings (7) am Übergang zum ringförmigen Teil (6') der Bodenpatte (6) verdünnt ist und eine Verbindung zwischen dem Dichtring (7) und dem Mittelteil (6") besteht, **dadurch gekennzeichnet, dass** die Bodenplatte (6) durch eine Stufe (18) in den ringförmigen, auf der Stirnfläche (12) einer zu verschließenden Behälteröffnung zur Auflage kommenden Auflageteil (6') und den teller- oder scheibenförmigen, gegenüber dem Auflageteil (6') nach innen abgesetzten Mittelteil (6") unterteilt ist und die Höhe der Stufe (18) mindestens der Dicke des Auflageteils (6') entspricht und der Mittelteil (6") unmittelbar übergeht in den dünnwandigen Bereich (17) des am Auflageteils (6') angeformten Dichtrings (7).

## Claims

1. Plastics cup-shaped screw cap, comprising a substantially cylindrical side wall (4), having an internal thread (5), and a base plate (6), divided into a plate-shaped middle part (6") and an annular part (6'), whereof the latter surrounds the former, leaving a gap (11) that is open towards the outer side of the base plate (6), and which annular part at its outer periphery merges into the side wall (4) and has moulded onto its inner edge an inward-jutting sealing ring (7) with sealing bead (8), which sealing ring, upon the closure of a container opening, comes to bear sealingly against the inner wall (13) thereof, the region (17) of the sealing ring (7) at the transition to the annular part (6') of the base plate (6) being of reduced thickness and a connection existing, leaving the gap (11), between the sealing ring (7) and a rim (9) drawn down from the periphery of the cup-shaped middle part (6"), **characterized in that** the gap (11) between the sealing ring (7) and the drawn-down rim (9) of the middle part (6") is bridged by a thin-walled web (10).

2. Screw cap according to Claim 1, **characterized in that** the web (10) bridging the gap (11) is located at a height between the inner base surface (16) of the annular part (6') and the free rim (7') of the sealing ring (7).

3. Screw cap according to Claim 1, **characterized in that** the web (10) bridging the gap (11) is located at the height of the sealing bead (8) moulded onto the sealing ring (7).

4. Screw cap according to Claim 1, **characterized in that** the drawn-down rim (9) of the middle part (6") reaches up to the height of the sealing bead (8) and is here connected by the web (10) to the inner face, lying opposite thereto, of the sealing ring (7).

5. Screw cap according to Claim 1, **characterized in that** the web (10) forms a closed annular face.

6. Screw cap according to Claim 1, **characterized in that** the annular part (6') of the base plate (6) is configured as a support part (6'), which comes to bear in a defined manner upon the end face (12) of a container opening to be closed.

7. Plastics cup-shaped screw cap, comprising a substantially cylindrical side wall (4), having an internal thread (5), and a base plate (6), divided into a plate-shaped middle part (6") and an annular part (6'), whereof the latter surrounds the former, leaving a gap (14) that is open towards the outer side of the base plate (6), and which annular part at its outer periphery merges into the side wall (4) and has moulded onto its annular edge an inward-jutting sealing ring (7) with sealing bead (8), which sealing ring, upon the closure of a container opening, comes to bear sealingly against the inner wall (13) thereof, the region (17) of the sealing ring (7) at the transition to the annular part (6') of the base plate (6) being of reduced thickness and a connection existing, over the gap (14), between the sealing ring (7) and the middle part (6"), **characterized in that** the gap (14) is a concentric, annular groove (14), the depth of which corresponds to the full thickness of the base plate (6), **in that** the inward-jutting sealing ring (7), starting both from the inner edge of the support part (6') and from the opposite-situated edge of the middle part (6"), is moulded on, and a thin-walled connection exists both to the support part (6') and to the middle part (6").

8. Screw cap according to Claim 7, **characterized in that** the sealing ring (7) has a drip-shaped cross section.

9. Plastics cup-shaped screw, comprising a substantially cylindrical side wall (4), having an internal thread (5), and a base plate (6), divided into a plate-shaped middle part (6") and an annular part (6'), whereof the latter surrounds the former, which annular part at its outer periphery merges into the side wall (4) and has moulded onto its inner edge an inward-jutting sealing ring (7) with sealing bead (8), which sealing ring, upon the closure of a container opening, comes to bear sealingly against the inner wall (13) thereof, the region (17) of the sealing ring (7) at the transition to the annular part (6') of the base plate (6) being of reduced thickness and a connection existing between the sealing ring (7) and the middle part (6"), **characterized in that** the base plate (6) is divided by a step (18) into the annular support part (6'), which comes to bear upon the end face (12) of a container opening to be closed, and the plate-shaped or disc-shaped middle part (6"), which is offset inwards relative to the support part (6'), and the height of the step (18) corresponds at least to the thickness of the support part (6') and the middle part (6") merges directly into the thin-walled region (17) of the sealing ring (7) moulded onto the support part (6').

## Revendications

1. Bouchon fileté en plastique sous forme de gobelet, comprenant une paroi latérale (4) essentiellement cylindrique, présentant un filetage interne (5) et une plaque de fond (6) qui est divisée en une partie centrale (6") en forme d'assiette et une partie annulaire (6') l'entourant en laissant une fente (11) ouverte vers le côté extérieur de la plaque de fond (6), la partie annulaire se prolongeant au niveau de sa périphérie extérieure par la paroi latérale (4), et une bague d'étanchéité (7) saillant vers l'intérieur, avec un bourrelet d'étanchéité (8), étant moulée sur son arête intérieure et venant s'appliquer hermétiquement lors de la fermeture d'une ouverture du récipient contre sa paroi intérieure (13), la région (17) de la bague d'étanchéité (7) étant rétrécie au niveau de la transition à la partie annulaire (6') de la plaque de fond (6), et en laissant la fente (11), une connexion existant entre la bague d'étanchéité (7) et un bord (9) rabaissé depuis la périphérie de la partie centrale (6") en forme d'assiette,
**caractérisé en ce que**
la fente (11) entre la bague d'étanchéité (7) et le bord rabaissé (9) de la partie centrale (6") est surmontée par une nervure (10) à parois minces.

2. Bouchon fileté selon la revendication 1, **caractérisé en ce que** la nervure (10) surmontant la fente (11) se trouve à une hauteur entre la face de fond intérieure (16) de la partie annulaire (6') et le bord libre (7') de la bague d'étanchéité (7).

3. Bouchon fileté selon la revendication 1, **caractérisé en ce que** la nervure (10) surmontant la fente (11) se trouve à la hauteur du bourrelet d'étanchéité (8) moulé sur la bague d'étanchéité (7).

4. Bouchon fileté selon la revendication 1, **caractérisé en ce que** le bord rabaissé (9) de la partie centrale (6") s'étend jusqu'à la hauteur du bourrelet d'étanchéité (8) et y est connecté par le biais de la nervure (10) à la face interne de la bague d'étanchéité (7) qui lui fait face.

5. Bouchon fileté selon la revendication 1, **caractérisé en ce que** la nervure (10) forme une surface annulaire fermée.

6. Bouchon fileté selon la revendication 1, **caractérisé en ce que** la partie annulaire (6') de la plaque de fond (6) est réalisée sous forme de partie d'appui (6') qui vient reposer de manière définie sur la face frontale (12) d'une ouverture du récipient à fermer.

7. Bouchon fileté en plastique sous forme de gobelet, comprenant une paroi latérale (4) essentiellement cylindrique, présentant un filetage interne (5) et une plaque de fond (6) qui est divisée en une partie centrale (6") en forme d'assiette et une partie annulaire (6') l'entourant en laissant une fente (14) ouverte vers le côté extérieur de la plaque de fond (6), la partie annulaire se prolongeant au niveau de sa périphérie extérieure par la paroi latérale (4), et une bague d'étanchéité (7) saillant vers l'intérieur, avec un bourrelet d'étanchéité (8), étant moulée sur son arête intérieure et venant s'appliquer hermétiquement lors de la fermeture d'une ouverture du récipient contre sa paroi intérieure (13), la région (17) de la bague d'étanchéité (7) étant rétrécie au niveau de la transition à la partie annulaire (6') de la plaque de fond (6), et une connexion existant entre la bague d'étanchéité (7) et la partie centrale (6") au-delà de la fente (14), **caractérisé en ce que** la fente (14) est une rainure concentrique annulaire (14) dont la profondeur correspond à l'épaisseur totale de la plaque de fond (6), **en ce que** la bague d'étanchéité saillant vers l'intérieur (7) est moulée à partir de l'arête intérieure de la partie d'appui (6') ainsi que de l'arête opposée de la partie centrale (6") et qu'une connexion à parois minces existe à la fois avec la partie d'appui (6') et la partie centrale (6").

8. Bouchon fileté selon la revendication 7, **caractérisé en ce que** la bague d'étanchéité (7) présente une section transversale en forme de goutte.

9. Bouchon fileté en plastique sous forme de gobelet, comprenant une paroi latérale (4) essentiellement cylindrique, présentant un filetage interne (5) et une plaque de fond (6) qui est divisée en une partie centrale (6") en forme d'assiette et une partie annulaire (6') l'entourant, qui se prolonge au niveau de sa périphérie extérieure par la paroi latérale (4) et sur l'arête intérieure de laquelle est moulée une bague d'étanchéité (7) saillant vers l'intérieur avec un bourrelet d'étanchéité (8), qui vient s'appliquer hermétiquement lors de la fermeture d'une ouverture du récipient contre sa paroi intérieure (13), la région (17) de la bague d'étanchéité (7) étant rétrécie au niveau de la transition à la partie annulaire (6') de la plaque de fond (6), et une connexion existant entre la bague d'étanchéité (7) et la partie centrale (6"), **caractérisé en ce que** la plaque de fond (6) est divisée par un gradin (18) en la partie d'appui (6') annulaire venant en appui sur la surface frontale (12) d'une ouverture du récipient à fermer et la partie centrale (6") en forme d'assiette ou de disque, en retrait vers l'intérieur par rapport à la partie d'appui (6'), et la hauteur du gradin (18) correspond au moins à l'épaisseur de la partie d'appui (6') et la partie centrale (6") se prolonge directement par la région à paroi mince (17) de la bague d'étanchéité (7) moulée sur la partie d'appui (6').
